# FASCICULE DE BREVET EUROPEEN

(11) **EP 0 620 711 B1**
(45) Date de publication et mention de la délivrance du brevet: **30.07.1997**
(21) Numéro de dépôt: 93924104.8
(22) Date de dépôt: 25.10.1993
(51) Int. Cl.: A43B 5/04, A63C 5/00

(54) **CHAUSSURE DE SKI DE FOND ET ENSEMBLE: SKI, FIXATION ET CHAUSSURE POUR LA PRATIQUE DU SKI**
LANGLAUFSCHISCHUH UND KOMBINATION VON SCHI, BINDUNG UND SCHUH
CROSS COUNTRY SKI BOOT AND SKI, BINDING AND BOOT ASSEMBLY

(30) Priorité: 27.10.1992 FR 9213129
(43) Date de publication de la demande: 26.10.1994
(73) Titulaire: SKIS ROSSIGNOL S.A., F-38509 Voiron Cédex (FR)
(72) Inventeur: MARMONIER, Gilles, F-38960 Saint-Etienne-de-Crossey (FR); LOCATELLI, Dominique, F-38880 Autrans (FR); DUSSER, Bruno, F-38180 Seyssins (FR)
(74) Mandataire: Vuillermoz, Bruno
(86) Numéro de dépôt international: FR9301038
(87) Numéro de publication internationale: WO9409660

(56) Documents cités:
- EP-A- 0 341 822
- DE-A- 3 115 618
- FR-A- 2 572 944

## Description

### Domaine Technique

L'invention concerne un perfectionnement aux chaussures de ski de fond ; elle se rapporte également à un ensemble pour la pratique du ski, comprenant un ski, une fixation et cette chaussure caractéristique.

### Technique Antérieure

Comme on le sait, il existe essentiellement deux techniques pour la pratique du ski de fond, liées chacune à la technique d'avancée.

Dans la première technique traditionnelle dite du "pas alternatif", chaque ski est lancé alternativement en avant dans deux rails parallèles ménagés à cet effet dans la piste. Pour la pratique de cette technique, on utilise le plus généralement des chaussures basses dont la semelle est souple et dont éventuellement la tige solidaire de la semelle présente un contrefort externe. Il est indispensable que la semelle soit souple et soit articulée sous la pointe de la chaussure sur la face supérieure du patin du ski, pour autoriser le débattement maximum de la chaussure par rapport au ski pour obtenir une poussée et une amplitude de foulée maximums. Il importe également que la semelle soit souple pour accentuer cette poussée.

Dans la seconde technique, plus récente et plus sportive, dite du pas "du patineur", ou plus communément dénommée "skating", le skieur évolue en faisant diverger ses skis. Cette technique est essentiellement décomposée en quatre phases successives, respectivement une première phase pendant laquelle le ski est en appui externe, suivie d'une phase de glisse à plat, suivie à son tour par une phase d'impulsion sur la face interne, et enfin une phase dite "de vol", pendant laquelle le ski quitte la neige jusqu'à l'appui du mouvement suivant.

Pour pratiquer cette technique plus efficace et plus rapide, on utilise des chaussures dont la semelle, toujours articulée sur l'avant, est rigidifiée par un cambrion. Par ailleurs, la tige toujours solidarisée à la semelle, comporte un collier semi-rigide épousant le bas du tibia articulé sur un contrefort rigide disposé au niveau des malléoles pour permettre un transfert des impulsions et de la poussée vers le ski. Malheureusement, comme l'articulation de la semelle rigide s'effectue comme précédemment à l'avant de la chaussure, cette articulation autorise un grand débattement de la semelle par rapport au ski, ce qui perturbe parfois les mouvements du skieur, notamment lors de la phase de vol du ski.

De plus, dans les deux cas, l'articulation et la fixation de l'avant de la semelle sur le patin du ski s'effectue autour d'un axe transversal par rapport à l'axe longitudinal de la semelle, lequel coïncide avec l'axe d'équilibre du ski, axe dénommé aussi parfois axe de rotation, disposé, selon les normes, sous la pointe soit juste devant les orteils, soit juste en retrait et au dessous des orteils pour profiter plus efficacement des mouvements, des impulsions et pour assurer un meilleur guidage du ski.

De la sorte, à ce jour, selon le ski de fond que l'on désire pratiquer, il est préférable, selon le cas, de faire appel soit à des chaussures basses (pas alternatif), soit à des chaussures montantes semi-rigides (pas de patineur).

Pour limiter le débattement de la semelle par rapport au ski, comme cela est souhaitable pour la pratique du skating, on a suggéré de reculer l'axe d'articulation. Mais cela gêne la mise en place de la chaussure sur le ski, opération qui s'effectue alors en aveugle.

De plus, selon la nature du terrain et les exigences du parcours, si on souhaite pouvoir alterner l'un ou l'autre de ces deux pas, le choix initial des chaussures peut malheureusement constituer une gêne et en tous cas entraîne une perte d'efficacité.

Dans le document FR-A-2 595 951, on a décrit une chaussure de ski de fond dont la semelle présente à l'arrière, un plot d'accrochage et de maintien situé dans la zone de jonction des phalanges et des métatarses du pied du skieur (zone de l'articulation métatarso-phalangienne), et à l'avant, un doigt horizontal coulissant sous l'effet d'un ressort pour venir en butée contre l'extrémité avant de la pointe de la semelle. Cette disposition autorise une poussée optimum lorsque le talon est soulevé au maximum au-dessus du ski, comme cela est recherché dans le skating. En revanche, cette disposition n'autorise pas la pratique du pas alternatif, car les débattements sont trop limités.

Dans le document US-A-4 768 804, on a décrit un ensemble du type en question dans lequel le moyen d'articulation et de fixation disposé à hauteur de l'extrémité avant de la semelle, épouse la forme d'un canal transversal. Dans une forme d'exécution illustrée aux figures 12, la semelle présente trois rainures longitudinales parallèles comportant à leurs extrémités avant des moyens d'articulation du type en question, destinées à coopérer avec des moyens complémentaires de fixation sur le dessus du ski. Les deux rainures extérieures reçoivent chacune un axe disposés dans le prolongement l'un de l'autre, formant ainsi un axe unique d'articulation. La rainure centrale présente quant à elle un axe légèrement reculé par rapport à ces deux axes. L'axe arrière et l'axe fictif correspondant aux deux axes des rainures latérales, autorisent deux positions pour la pratique du ski, à savoir la première pour la pratique du pas alternatif, la seconde, où la chaussure est fermement fixée sur le ski, plus particulièrement pour la pratique de la descente, tout en assurant une bonne tenue latérale grâce à la pluralité des rainures parallèles.

Cette disposition n'est guère envisageable avec succès sur les skis de fond actuels, notamment pour la pratique du pas de patineur, du fait de l'étroitesse de ces skis. De plus, pour faciliter la descente, il reste impératif que la semelle soit prisonnière sur longueur appréciable du ski, et non pas uniquement à l'avant de la semelle comme dans le document US-A-4 768 804.

### Exposé de l'Invention

L'invention pallie ces inconvénients. Elle vise une chaussure de ski de fond qui soit susceptible d'être utilisée pour l'une ou l'autre de ces deux techniques, tout en préservant les besoins spécifiques de chacune, à savoir le faible débattement de la semelle par rapport au ski dans la technique du patineur, et au contraire autorisant une grande amplitude de cette semelle par rapport au ski pour la pratique du pas alternatif, tout en autorisant un centre de poussée idéal pour la pratique du pas de patineur.

Cette chaussure de ski de fond constituée d'une tige solidaire d'une semelle, dont la face externe inférieure présente une fente longitudinale de guidage s'étendant dans l'axe longitudinal de la chaussure depuis la pointe jusqu'au talon, ladite semelle présentant en outre deux moyens de fixation et d'articulation destinés à coopérer avec des moyens disposés sur la face supérieure du patin d'un ski, le premier moyen étant situé au voisinage de l'extrémité avant de la semelle, se caractérise en ce que le second moyen de fixation et d'articulation est disposé dans la même fente longitudinale au niveau de l'articulation métatarsophalangienne, et est apte à coopérer avec un second moyen complémentaire de fixation disposé sur la face supérieure du patin du ski, actionnable de façon distincte du premier moyen complémentaire de fixation du premier moyen d'articulation.

En d'autres termes, l'invention se caractérise par le fait que la face externe inférieure de la semelle de la chaussure comporte deux moyens de fixation destinés à coopérer avec des moyens situés sur la face supérieure du patin du ski, le premier disposé de manière connue à l'avant de la semelle au niveau des orteils, le second au niveau de l'articulation métatarsophalangienne. Ainsi, sur un ski classique pour la pratique du pas alternatif, il suffit d'enclencher le premier moyen de fixation le plus en avant (niveau des orteils) sur la partie correspondante de la face supérieure du patin du ski et la présence du second moyen de fixation ne perturbe pas la pratique de ce pas. En revanche, lorsque l'on désire pratiquer le pas de patineur, le second moyen disposé au niveau de l'articulation métatarsophalangienne, est enclenché sur un moyen complémentaire prévu à cet effet sur la face supérieure du patin du ski, mais légèrement en arrière du premier moyen de fixation traditionnel. Ainsi, la chaussure caractéristique de l'invention peut être utilisée avec une fixation spéciale permettant à volonté la pratique du pas alternatif et du pas du patineur, qui se caractérise essentiellement par l'addition d'une liaison métatarsophalangienne.

Comme on le sait, l'articulation métatarsophalangienne est située à la jonction des métatarses et des phalanges proprement dites. Ainsi, en disposant un second moyen de fixation au niveau de cette articulation métatarsophalangienne, la semelle qui est souple, présente une possibilité limitée de débattement par rapport au ski en formant un angle faible entre cette articulation et le talon, alors que la surface comprise entre le premier et le second moyens de fixation, forme une surface d'appui qui détermine une zone de poussée autorisant une impulsion plus efficace.

En d'autres termes, l'invention permet de pratiquer au choix le pas de patineur ou le pas de skating avec une semelle souple et non plus nécessairement rigide, comme c'est le cas actuellement pour le skating.

La chaussure selon l'invention se distingue de celle décrite dans le document FR-A-2 595 951, par le fait qu'elle fait appel à deux moyens de fixation disposés respectivement, le premier au niveau des orteils, le second au niveau de l'articulation métatarsophalangienne pouvant être couplés ou non, et non plus à une fixation unique formée d'un plot arrière disposé au niveau métatarso-phalangien associé à une butée avant. Il s'agit donc d'une architecture différente remplissant des fonctions différentes, pour des résultats différents (au choix pas de patineur ou de skating pour l'invention et non plus pas unique de skating pour ce document).

La chaussure selon l'invention est définie à la revendication 1. D'autres modifications possibles sont définies aux revendication 2 à 4.

L'invention concerne également un ensemble pour la pratique du ski, au moyen de cette chaussure, ensemble comprenant un ski et une fixation, intégrée ou non au ski, fixation du type comprenant :
. un organe apte à coopérer et à retenir le premier moyen de fixation de la chaussure, coulissant dans un plan parallèle au plan de la face supérieure du ski,
. un moyen de commande, disposé à l'avant de la fixation, destiné à faire coulisser ledit organe jusqu'à venir l'engager dans le premier moyen de fixation.

Cette fixation se caractérise en ce qu'elle comporte un deuxième organe apte à coopérer et à retenir le second moyen de fixation disposé au voisinage de l'articulation métatarsophalangienne.

L'ensemble selon l'invention est définie aux revendications 5 à 10.

En pratique, les deux organes coopérant avec les deux moyens caractéristiques de fixation de la semelle de la chaussure, sont formés par des crochets ouverts vers l'avant, ces deux crochets étant actionnés par le levier de commande de la fixation, le premier crochet lors de la pratique du pas alternatif, les deux crochets engagés ensemble lors de la pratique du pas de patineur.

Si le plus généralement, ces deux crochets sont ouverts tous deux vers l'avant, voire tous deux vers l'arrière, ils peuvent être également opposés, à savoir l'un ouvert vers l'avant, l'autre vers l'arrière ou vice-versa.

Avantageusement, le levier de commande présente un curseur actionnable avec le baton du skieur, destiné à engager le deuxième crochet alors que le premier est déjà engagé.

La manière dont l'invention peut être réalisée et les avantages qui en découlent ressortiront mieux de l'exemple de réalisation qui suit.

### Description Sommaire des Dessins

La figure 1 est une vue en perspective sommaire vue trois quart dessous d'une chaussure de ski conforme à l'invention.

Les figures 2 à 5 montrent d'autres formes d'exécution de l'invention.

La figure 6 est une représentation schématique d'un ensemble pour la pratique du ski conforme à l'invention.

Les figures 7 et 8 sont des représentations schématiques en coupe d'une fixation classique commercialisée par le Demandeur, pour la pratique du ski de fond selon le pas alternatif, respectivement en position ouverte (figure 7) et en position bloquée (figure 8).

Les figures 9 à 11 représentent, dans la même coupe, la fixation conforme à l'invention, montrée respectivement en position :
. chaussage (tous les crochets ouverts) figure 9
. pas alternatif (figure 10)
. pas du patineur (figure 11).

La figure 12 est une vue agrandie de la partie avant d'une fixation conforme à l'invention.

### Meilleures manières de réaliser l'Invention

La chaussure de ski montrée à la figure 1 comprend essentiellement une tige (1), ouverte sur l'avant pour pouvoir introduire le pied dans l'ouverture (2). De manière connue, un rabat (3) recouvre les lacets et les autres moyens de fermeture. La tige (1) est solidaire d'une semelle (5) dont la face externe inférieure (6) présente une ou deux fente(s) de guidage (7) disposée(s) dans l'axe longitudinal de la chaussure depuis la pointe (8) jusqu'au talon (9).

De manière connue, la pointe (8) de la semelle comporte au niveau des orteils un axe transversal (10) de fixation et d'articulation, destiné à coopérer avec un moyen complémentaire de fixation fixé sur la face supérieure du patin du ski.

Selon la caractéristique essentielle de l'invention, cette chaussure comporte dans la même fente longitudinale (7), un second moyen de fixation constitué par un axe transversal (11) parallèle au premier axe (10), disposé au niveau de l'articulation métatarsophalangienne. Ce deuxième axe (11) est destinée à coopèrer avec un moyen complémentaire additionnel disposé sur la face supérieure du patin du ski, légèrement en arrière du premier moyen de fixation qui coopère avec l'axe transversal (10).

Lorsque le skieur désire pratiquer le pas alternatif, il lui suffit d'engager le premier axe transversal (10) situé le plus en avant, généralement juste devant ou au niveau des orteils, dans le moyen complémentaire de fixation prévu à cet effet sur le dessus du patin du ski. En revanche, lorsqu'il désire pratiquer le pas de patineur (skating), il suffit que le ski approprié présente sur sa face supérieure un deuxième moyen de fixation, disposé de manière appropriée, pour pouvoir coopérer avec l'axe transversal (11). Ainsi, les deux axes parallèles (10,11) engagés dans les moyens complémentaires de fixation disposés sur la face supérieure du ski, définissent une zone d'appui qui permet, lors des impulsions, d'obtenir une poussée optimale.

Dans une autre forme d'exécution montrée à la figure 3, le premier axe disposé le plus en avant a une forme cintrée (15), dirigée vers l'avant pour faciliter le dégagement lors des chutes, de manière à ce que l'ensemble se comporte bien comme une fixation de sécurité.

Dans une autre forme d'exécution montrée aux figures 4 et 5, le premier moyen de fixation se présente sous la forme d'un crochet (20), alors que le second moyen (21) parallèle à (20), se présente également sous la forme d'un crochet dont la face avant (22) forme une rampe pour, à l'instar des chaussures de vélo, autoriser le dégagement rapide en cas de chute.

En pratique, le second moyen de fixation (11,21) est disposé au niveau de l'articulation métatarsophalangienne.

Dans une autre forme d'exécution, le premier moyen de fixation disposé le plus en avant est formé d'un crochet comme décrit dans le brevet du Demandeur FR-A-86.10119 et coopère avec un axe prévu à cet effet sur le dessus du ski au niveau du patin.

L'invention concerne également un ensemble pour la pratique du ski au moyen de cette chaussure, ensemble comprenant un ski désigné par la référence générale (30) comprenant une spatule (31), une zone centrale patin (32) et un talon (33). De manière connue, le dessus de la zone patin (32) comprend une fixation désignée par la référence (35) sur laquelle vient s'engager et se bloquer la chaussure (voir figure 6).

Les figures 7 et 8 montrent une fixation classique pour la pratique du ski de fond, telle qu'actuellement commercialisée par le Demandeur. Cette fixation, désignée par la référence générale (35), fixée sur le dessus de la zone patin (32), comprend une plaque (40) horizontale fixée sur le patin, terminée par un crochet (41) dirigé vers le haut et ouvert vers l'arrière. Cette plaque formant embase (40) horizontale est par exemple en métal et est fixée sur le dessus de la zone patin (32) par des vis ou analogues, non représentés.

Cette embase (40) présente deux rebords verticaux latéraux (42) disposés de chaque côté du ski, sur lesquels vient s'engager la portion horizontale (43) d'un anneau (44) fermé, dont l'autre portion horizontale (45) est associée à un moyen de commande en forme de levier (46). Sous cette embase fixe (40), et sur le dessus du ski (32), coulisse une plaque horizontale (50), dont l'extrémité (51) avant est engagée à l'extrémité basse (52) du levier (46) grâce à un axe (66). Cette plaque coulissante (50), formant tirant, présente à son extrémité arrière un crochet (53) dirigé vers le haut et ouvert à l'avant pour coopérer avec le crochet fixe (41). En position d'ouverture (voir figure 7), les deux crochets (41,53) ménagent entre eux un intervalle dans lequel peut s'engager l'axe transversal avant (10) disposé au niveau des orteils. Une fois cet axe (10) engagé, il suffit, comme montré à la figure 8, de faire basculer le levier (46) vers l'arrière et vers le bas, pour rapprocher le crochet (53) du crochet (41), et ainsi emprisonner le premier moyen de fixation (10). Dans cette position connue et classique, le skieur peut aisément pratiquer le pas dit "alternatif".

En faisant basculer le levier (46) vers le bas comme indiqué par la flèche, on rapproche l'extrémité coulissante (53) ouverte vers l'avant de l'extrémité fixe (41) ouverte vers l'arrière, pour emprisonner l'axe transversal (10) disposé au niveau des orteils. Une fois emprisonné, l'axe (10) peut parfaitement tourner dans cet espace, tout en autorisant le dégagement du talon. Dans cette position, le skieur peut, comme dans le système classique connu, pratiquer le pas alternatif.

Selon l'invention (voir figures 9 à 11), cette fixation de ski connue comprend en outre une troisième plaque coulissante (60), dont l'extrémité avant (61) verticale est engagée dans un curseur (62) présentant sur le dessus un bouton pressoir (63). L'extrémité arrière (64) de cette plaque coulissante dans un plan horizontal (60), épouse la forme d'un crochet (65) ouvert vers le haut et dirigé vers l'avant. Dans une variante, ce crochet (65) présente une course élastique limitée vers le haut pour favoriser un débattement du pied lors des montées. Le curseur (62) est relié au levier (46) grâce à une lumière (65) dans laquelle coulisse l'axe (66) horizontal d'articulation de la plaque (50) sur le levier (46).

Lorsque l'on pratique le pas alternatif (voir figure 9), les deux crochets (41) et (53), comme à la figure 8, sont en butée pour emprisonner le premier axe transversal (10) disposé au niveau des orteils. En revanche, le second axe transversal (11) disposé au niveau des articulations métatarsophalangiennes est libre, c'est-à-dire peut librement passer devant l'extrémité avant du crochet (65) qui reste en position de recul arrière extrême éloigné de cet axe (11).

En pratique, la distance entre les deux axes transversaux (10,11) est de l'ordre de trente à trente cinq millimètres (voir figure 10).

Lorsque le skieur désire pratiquer le pas de skating ou de patineur (voir figure 11), il appuie, par exemple à l'aide de l'extrémité de son baton, sur le curseur (62) et plus précisément sur le bouton poussoir (63), pour l'amener dans le sens indiqué par la flèche par coulissement vers l'avant. Comme déjà dit, la référence (65) désigne une lumière horizontale dans laquelle coulisse l'axe (66) reliant le curseur (62) au levier (46). Dans ce mouvement vers l'avant, le curseur entraîne l'extrémité (61) de la plaque coulissante (60), et par là, amène le crochet (65) au dessus du deuxième axe (11) qui se trouve ainsi emprisonné et immobilisé.

De la sorte, avec la même fixation et la même chaussure, on peut pratiquer au choix, soit le pas alternatif (figures 9 et 10), soit le pas de patineur (figure 11), et ce par le simple actionnement d'un organe simple, à savoir le curseur (62) facile à engager en cours de la pratique du ski, par exemple comme déjà dit au moyen de la pointe du baton.

Lorsqu'un skieur désire déchausser, il lui suffit de remonter le levier (46) vers le haut comme on le voit sur la figure 9, ce qui entraîne le curseur (62) et par là, le crochet (65) vers l'arrière, de même que le crochet (53). Ainsi, on libère simultanément les deux axes transversaux caractéristiques (10) et (11).

Les chaussures de ski de fond conformes à l'invention se caractérisent par une excellente polyvalence, puisque l'on peut pratiquer indifféremment le pas alternatif ou le pas de patineur, et en outre, permettent d'obtenir une zone de poussée idéale lorsque l'on pratique le pas de patineur.

## Revendications

1. Chaussure de ski de fond constituée d'une tige (1) solidaire d'une semelle (5) dont la face externe inférieure (6) présente une fente longitudinale de guidage (7) s'étendant dans l'axe longitudinal de la chaussure depuis la pointe (8) jusqu'au talon (9), ladite semelle (5) présentant en outre deux moyens de fixation sur la face supérieure du patin d'un ski, le premier moyen (10,15,20) étant un moyen de fixation et d'articulation situé au voisinage de l'extrémité avant de la semelle (5), caractérisée en ce que le second moyen de fixation (11, 21) est disposé dans la même fente longitudinale (7) au niveau de l'articulation métatarsophalangienne, et est apte à coopérer avec un second moyen complémentaire de fixation disposé sur la face supérieure du patin d'un ski, actionnable de façon distincte du premier moyen complémentaire de fixation du premier moyen d'articulation (10).

2. Chaussure de ski de fond selon la revendication 1, dans laquelle le premier moyen de fixation est constitué par un axe transversal, caractérisée en ce que le second moyen de fixation est constitué par un axe (11) parallèle au premier (10) et disposé légèrement en avant de l'articulation métatarsophalangienne.

3. Chaussure de ski de fond selon la revendication 1, caractérisée en ce que le premier moyen de fixation est un axe cintré (15) et le second moyen (11,21) coopère avec le premier pour assurer le dégagement de sécurité de la chaussure.

4. Chaussure de ski de fond selon la revendication 3, caractérisée en ce que le second moyen de fixation (21) a la forme d'un crochet (21) présentant une rampe (22) pour permettre le dégagement de sécurité de la chaussure.

5. Ensemble pour la pratique du ski au moyen d'une chaussure selon l'une des revendications 1 à 4, ensemble comprenant un ski et une fixation, ladite fixation comprenant :
. un organe (50) apte à coopérer et à retenir le premier moyen de fixation (10) de la semelle (5) de la chaussure, coulissant dans un plan parallèle au plan de la face supérieure du ski (30),
. un moyen de commande (46), disposé à l'avant de la fixation (35), destiné à faire coulisser ledit organe (50) jusqu'à venir l'engager dans le premier moyen de fixation (10),
**caractérisé** en ce que la fixation comporte un deuxième organe (65) apte à coopérer et à retenir le second moyen de fixation (11,21) de la semelle (5) de la chaussure, disposé au voisinage de l'articulation métatarsophalangienne.

6. Ensemble selon la revendication 5, caractérisé en ce que le second organe (65) est engageable seulement lorsque le premier organe (10) est engagé, alors que les deux organes de fixation (10,65) sont libérables simultanément.

7. Ensemble selon la revendication 6, caractérisé en ce que les deux organes de fixation coopérant avec les deux moyens de fixation (10,11) de la semelle (5) de la chaussure, sont formés par des crochets (53,65) ouverts vers l'avant, ces deux crochets (53,65) étant actionnés par l'organe de commande (46) de la fixation (35), le premier crochet (53) lors de la pratique du pas alternatif, les deux crochets ensemble (53,65) lors de la pratique du pas du patineur.

8. Ensemble selon la revendication 6, caractérisé en ce que le second crochet (65), destiné à coopérer avec le second moyen de fixation (11) de la semelle (5) de la chaussure présente une course limitée vers le haut.

9. Ensemble selon l'une des revendications 5 à 8, caractérisé en ce que la fixation du ski présente un deuxième organe (62) apte à actionner le deuxième crochet (65) pour l'engager dans le second moyen de fixation (11).

10. Ensemble selon la revendication 9, caractérisé en ce que le deuxième organe est un curseur (62) apte à coulisser vers l'avant de la fixation en entraînant le deuxième crochet (65).

## Claims

1. Cross-country ski boot, consisting of an upper (1) secured to a sole (5) whose outer lower face (6) has a longitudinal guide slot (7) extending along the longitudinal axis of the boot, from the toe (8) to the heel (9), the said sole (5) furthermore having two means for binding to the upper face of the support region of a ski, the first means (10, 15, 20) being a binding and articulation means located close to the front end of the sole (5), characterized in that the second binding means (11, 21) is arranged in the same longitudinal slot (7), level with the metatarsophalangeal joint, and can interact with a second, complementary binding means arranged on the upper face of the support region of a ski, which can be actuated separately from the first complementary binding means of the first articulation means (10).

2. Cross-country ski boot according to Claim 1, in which the first binding means consists of a transverse pin, characterized in that the second binding means consists of a pin (11), parallel to the first (10) and arranged slightly in front of the metatarsophalangeal joint.

3. Cross-country ski boot according to Claim 1, characterized in that the first binding means is a bent pin (15) and the second means (11, 21) interacts with the first in order to ensure safety release of the boot.

4. Cross-country ski boot according to Claim 3, characterized in that the second binding means (21) has the form of a hook (21) having a ramp (22) in order to allow safety release of the boot.

5. Assembly for the practice of skiing using a boot according to one of Claims 1 to 4, which assembly comprises a ski and a binding, the said binding comprising:
. a member (50) capable of interacting with and retaining the first means (10) for binding the sole (5) of the boot, which slides in a plane parallel to the plane of the upper face of the ski (30),
. a control means (46), arranged in front of the binding (35), intended to slide the said member (50) until it is engaged in the first binding means (10),
characterized in that the binding includes a second member (65) capable of interacting with and retaining the second means (11, 21) for binding the sole (5) of the boot, arranged close to the metatarsophalangeal joint.

6. Assembly according to Claim 5, characterized in that the second member (65) can be engaged only when the first member (10) is engaged, whereas the two binding members (10, 65) can be disengaged simultaneously.

7. Assembly according to Claim 6, characterized in that the two binding members which interact with the two means (10, 11) for binding the sole (5) of the boot are formed by hooks (53, 65) which are open towards the front, these two hooks (53, 65) being actuated by the control member (46) of the binding (35), the first hook (53) when practising the alternating step technique, and both hooks (53, 65) together when practising the skating technique.

8. Assembly according to Claim 6, characterized in that the second hook (65), intended to interact with the second means (11) for binding the sole (5) of the boot, has a limited upward travel.

9. Assembly according to one of Claims 5 to 8, characterized in that the binding of the ski has a second member (62), capable of actuating the second hook (65) to engage it in the second binding means (11).

10. Assembly according to Claim 9, characterized in that the second member is a sliding member (62) capable of sliding to the front of the binding while moving the second hook (65) with it.

## Patentansprüche

1. Langlauf-Skistiefel, bestehend aus einem mit einer Sohle (5) einstückigen Schaft (1), wobei die Sohle (5) eine untere Außenseite (6) umfaßt, die mit einer sich entlang der Längsachse des Stiefels von der Spitze (8) bis zum Absatz (9) erstreckenden Längs-Führungsnut (7) versehen ist, wobei ferner die Sohle (5) auf ihrer oberhalb des Aufstandsbereiches des Skis befindlichen Oberfläche zwei Befestigungsmittel aufweist, von denen das erste Mittel (10, 15, 20) ein in der Nähe des vorderen Endes der Sohle (5) angeordnetes Befestigungs- und Schwenkmittel ist, dadurch gekennzeichnet, daß das zweite Befestigungsmittel (11, 21) in der selben Längsnut (7), und zwar im Bereich des Mittelfußknochen-Gelenks (Metatarsus phalangicus) angeordnet ist und mit einem zweiten, komplementären Befestigungs-Gegenmittel zusammenwirken kann, das auf der oberen Oberfläche des Aufstandsbereiches des Skis (30) angeordnet ist und unabhängig von einem ersten, komplementären Befestigungs-Gegenmittel für das erste Befestigungsmittel (10, 15, 20) betätigbar ist.

2. Langlauf-Skistiefel nach Anspruch 1, bei dem das erste Befestigungsmittel durch eine Querachse (10) gebildet wird, daduch gekennzeichnet, daß das zweite Befestigungsmittel durch eine zur ersten Achse (10) parallele Achse (11) gebildet wird, die in einem geringfügigen Abstand vor dem Mittelfußknochen-Gelenk angeordnet ist.

3. Langlauf-Skistiefel nach Anspruch 1, dadurch gekennzeichnet, daß das erste Befestigungsmittel eine gebogene Achse (15) ist, und daß das zweite Mittel (11, 21) mit dem ersten derart zusammenwirkt, daß eine Sicherung für das Lösen der Bindung des Stiefels dargestellt wird.

4. Langlauf-Skistiefel nach Anspruch 3, dadurch gekennzeichnet, daß das zweite Befestigungsmittel die Gestalt eines Hakens (21) aufweist, der mit einer Schräge (22) versehen ist, um die Sicherung für das Lösen der Bindung des Stiefels zu ermöglichen.

5. Kombination zum Skifahren unter Verwendung eines Skistiefels gemäß einem der Ansprüche 1 bis 4, wobei die Kombination einen Ski (30) sowie eine Bindung (35) umfaßt und die Bindung (35) aufweist:
- ein Organ (50) zum Zusammenwirken mit und zum Zurückhalten von dem ersten Befestigungsmittel (10) der Sohle (5) des Skistiefels, das in einer zur Ebene der oberen Oberfläche des Skis (30) parallelen Ebene verschiebbar ist,
- ein Stellmittel (46), das vor der Bindung (35) angeordnet ist und eine Verschiebung des Organs (50) bewirkt, bis dieses in Eingriff mit dem ersten Befestigungsmittel (10) gelangt,
dadurch gekennzeichnet, daß die Bindung (35) ein zweites Organ (65) zum Zusammenwirken mit und zum Zurückhalten von dem zweiten Befestigungsmittel (11, 21) der Sohle (5) umfaßt, das in der Nähe des Mittelfußknochen-Gelenks angeordnet ist.

6. Kombination nach Anspruch 5, dadurch gekennzeichnet, daß das zweite Organ (65) nur dann in Eingriff bringbar ist, wenn das erste Organ (10) in Eingriff ist, so daß dann die beiden Befestigungsorgane (10, 65) gleichzeitig lösbar sind.

7. Kombination nach Anspruch 6, dadurch gekennzeichnet, daß die beiden mit den beiden Befestigungsmitteln (10, 11) der Sohle (5) des Stiefels zusammenwirkenden Organe (10, 65) durch Haken (53, 65) gebildet werden, die nach vorne offen sind, wobei die beiden Haken (53, 65) durch das Stellorgan (46) der Bindung (35) betätigt werden, und zwar der erste Haken (53) beim Diagonalschritt-Langlaufen und beide Haken (53, 65) zusammen beim Skating-Langlaufen.

8. Kombination nach Anspruch 6, dadurch gekennzeichnet, daß der zweite Haken (65), der mit dem zweiten Befestigungsmittel (11) der Sohle (5) des Stiefels zusammenwirken kann, in Aufwärtsrichtung einen begrenzten Gang aufweist.

9. Kombination nach einem der Ansprüche 5 bis 8, dadurch gekennzeichnet, daß die Bindung (35) des Skis (30) ein zweites Organ (62) zum Betätigen des zweiten Hakens (65) aufweist, um diesen in Eingriff mit dem zweiten Befestigungsmittel (11) zu bringen.

10. Kombination nach Anspruch 9, dadurch gekennzeichnet, daß das zweite Organ ein Schieber (62) ist, der zur Vorderseite der Bindung (35) verschiebbar ist und dabei den zweiten Haken (65) mitnimmt.
